# EUROPÄISCHE PATENTSCHRIFT

(11) **EP 0 764 118 B1**
(45) Veröffentlichungstag und Bekanntmachung des Hinweises auf die Patenterteilung: **26.08.1998**
(21) Anmeldenummer: 95922509.5
(22) Anmeldetag: 06.06.1995
(51) Int. Cl.: B65D 51/22

(54) **MEMBRANVERSCHLOSSENE TUBE MIT NADELVERSCHLUSS**
MEMBRANE-SEALED TUBE WITH A MEMBRANE-PIERCING CAP
TUBE A MEMBRANE FERMEE, POURVU D'UN SYSTEME DE FERMETURE DESTINE A PERCER LA MEMBRANE

(30) Priorität: 15.06.1994 DE 4420719
(43) Veröffentlichungstag der Anmeldung: 26.03.1997
(73) Patentinhaber: Henkel Kommanditgesellschaft auf Aktien, 40191 Düsseldorf (DE)
(72) Erfinder: LIER, Rolf, D-31535 Neustadt (DE); DENSKY, Herbert, D-30890 Barsinghausen (DE)
(86) Internationale Anmeldenummer: EP9502148
(87) Internationale Veröffentlichungsnummer: WO9534480

(56) Entgegenhaltungen:
- DE-A- 4 126 477
- FR-A- 1 074 577
- FR-A- 1 232 373

## Beschreibung

Die Erfindung richtet sich auf einen Behälter gemäß dem Oberbegriff des Anspruchs 1.

Membranverschlossene Tuben sind beispielsweise als Klebstoffverpackung für Cyanacrylat-Kleber bekannt. Vor der erstmaligen Ingebrauchnahme wird die Membran mit einem nadelförmigen Dorn durchstochen und damit der Tubeninhalt zur Entleerung freigegeben.

Ein gattungsgemäßer Behälter ist aus der DE-A-41 26 477 bekannt. Bei diesem Gebinde ist eine Kanüle unverlierbar an der Tubenmündung befestigt. Auf die Kanüle ist eine Verschlußkappe aufgeschraubt. Die Verschlußkappe ist mit einem nadelförmigen Dorn versehen, der zum Durchstoßen der Membran in eine Vertiefung der Verschlußkappe hineingedrückt wird. Nach dem Durchstoßen der Membran kann die Verschlußkappe abgeschraubt und durch die Kanüle hindurch der Klebstoff aus der Tube entnommen werden. Anschließend wird die Kanüle durch Aufschrauben der Verschlußkappe wieder verschlossen, wobei der nadelförmige Dorn mit seinem Nadelteil in die Durchgangsöffnung der Kanüle eingeführt wird. Diese bekannte Kombination von membranverschlossener Tube und Kanüle mit aufgeschraubter Verschlußkappe weist den Vorteil auf, daß nach erfolgter erster Ingebrauchnahme ein erneutes Abschrauben der Verschlußkappe für eine weitere Klebstoffentnahme möglich ist, ohne daß dabei die Gefahr besteht, daß aufgrund von Verklebungen zwischen nadelförmigem Dorn oder Verschlußkappe und Kanüle beim Abschrauben der Verschlußkappe gleichzeitig die Kanüle von der Tubenmündung entfernt wird und somit unbeabsichtigt große Mengen an Klebstoff aus der Tube austreten können. Allerdings ist auch bei dieser bekannten Lösung die Abdichtung der Kanülenaustrittsöffnung bei aufgeschraubter Verschlußkappe gegen ungewollten oder unbeabsichtigten Klebstoffaustritt - nachdem die Membran durchstoßen ist - noch nicht befriedigend gelöst. Befindet sich bei dem vorbekannten Verschluß bei aufgeschraubter Verschlußkappe der nadelförmige Dorn in seiner die Membran durchstoßenden Öffnungsstellung, so ist die Austrittsmündung der Kanüle lediglich durch den darin befindlichen Nadelteil des Dornes verschlossen. Aufgrund der üblichen Fertigungstoleranzen ist die Austrittsöffnung der Kanüle hierdurch nicht immer vollständig abgedichtet, so daß beim Durchstoßen der Membran, wozu der Benutzer häufig die Tube mit der einen Hand hält und den nadelförmigen Dorn mit der anderen Hand in die Verschlußkappe eindrückt, die Gefahr besteht, daß Klebstoff aus der Kanüle austritt und die Außenfläche der Kanüle und die angrenzenden Verschlußklappenflächen verschmutzt. Wird nun die Verschlußkappe zur Entnahme des Tubeninhaltes entfernt, besteht die Gefahr, daß der bereits ausgetretene Klebstoff herabtropft und zu ungewollten Verschmutzungen führt. Es stellt sich aber auch die Problematik ein, daß beim Wiederaufschrauben der Verschlußkappe diese Klebstoffreste zu einem Verkleben von Verschlußkappe und Kanüle führen. Bei einer erneut beabsichtigten Nutzung des Tubeninhaltes ist die Verschlußkappe dann aufgrund der nun bestehenden Klebeverbindung zwischen Kanüle und Verschlußkappe nur schwer, gegebenenfalls unter hohem Kraftaufwand, abzuschrauben.

Aufgabe der Erfindung ist es daher, einen gattungsgemäßen Behälter im Hinblick auf seine Handhabungsfreundlichkeit zu verbessern.

Bei einem Behälter der eingangs bezeichneten Art wird dies durch die Merkmale des Anspruchs 1 erreicht.

Wird nun beim Erfindungsgegenstand die die Behältermündung verschließende Membran durch Eindrücken des Kopfelementes des nadelförmigen Dornes in die entsprechende Vertiefung der Verschlußkappe erstmalig durchstoßen, so dichtet das Verschlußelement in dieser Öffnungsstellung die Kanülenaustrittsöffnung ab. Es kann kein Produkt, beispielsweise Klebstoff, aus der Kanüle austreten. Nach Abschrauben der Verschlußkappe kann der Verbraucher Produkt durch die Kanüle hindurch aus dem Behälter entnehmen. Zum Zeitpunkt des Abschraubens der Verschlußkappe kann der Verbraucher davon ausgehen, daß noch kein Produkt ausgetreten ist, das etwa durch Herabtropfen unbeabsichtigte Verschmutzungen bewirken könnte. Auch beim Wiederaufschrauben der Verschlußkappe ist die Gefahr, daß sich aufgrund von ungewollt ausgetretenen Produktmengen eine Klebeverbindung zwischen Verschlußkappe und Kanüle bildet, deutlich verringert. Darüber hinaus verhindert das beim Wiederaufschrauben der Verschlußkappe wiederum an der Kanülenaustrittsöffnung dichtend anliegende Verschlußelement weiterhin, daß Luft in den Behälter eindringt, was zu einem unbeabsichtigten Aushärten des Behälterinhaltes, beispielsweise Klebstoff, führen könnte.

Dank des Ausbildung des Verschlußelementes zwischen Kopfelement und Nadelteil des nadelförmigen Dornes zeichnet sich der erfindungsgemäße Behälter mit membranverschlossener Mündungsöffnung, aufgesetzter Kanüle und Verschlußkappe durch eine verbesserte Handhabungs- und Benutzerfreundlichkeit aus.

Um zu erreichen, daß der nadelförmige Dorn auch nach mehrmaligem Ab- und Aufschrauben der Verschlußkappe immer wieder dichtend an der Kanülenaustrittsöffnung anliegt, sieht die Erfindung vor, daß der Dorn in seiner die Membran durchstoßenden Öffnungsstellung gegen axiale Bewegbarkeit fixiert in der Vertiefung gehalten ist.

Eine fixierte, gegen unbeabsichtigte axiale Bewegbarkeit schützende Halterung des nadelförmigen Dornes in seiner die Membran durchstoßenden Öffnungsstellung ist dadurch erreicht, daß die Vertiefung an ihrer Oberseite innenseitig einen umlaufenden Wulst aufweist, der das Kopfelement des Dornes in der die Membran durchstoßenden Öffnungsstellung am Oberteil im Bereich einer Querschnittsverringerung des Kopfelementes erfaßt und mittels Reibschluß fixiert.

Gemäß der Erfindung weist das Kopfelement eine umlaufende Nut auf, in welche der Wulst in der Ausgangsstellung des Dornes eingreift. Der Wulst dient dabei sowohl der Fixierung des Dornes in der Ausgangsstellung als auch seiner Fixierung in der die Membran durchstoßenden Öffnungsstellung.

Im Hinblick auf eine besonders gute Abdichtwirkung des Verschlußelementes ist es gemäß weiterer Ausgestaltung der Erfindung zweckmäßig und hilfreich, wenn das Verschlußelement einen konischen oder gerundeten Außenflächenbereich aufweist, welcher in der die Membran durchstoßenden Öffnungsstellung dichtend an einem entsprechend gegenkonisch oder gegenläufig gerundet ausgebildeten Innenwandbereich der Kanülenaustrittsöffnung anliegt.

Die Abdichtwirkung des Verschlußelements wird gemäß Weiterbildung der Erfindung dadurch weiter verbessert, daß das Verschlußelement in der die Membran durchstoßenden Öffnungsstellung des Dornes dichtend an der die Durchtrittsöffnung umgebenden Verschlußkappenwand anliegt.

Im Sinne einer kostengünstigen Fertigung der den Verschluß des membranverschlossenen Behälters bildenden Elemente Kanüle, Verschlußkappe und nadelförmiger Dorn ist es von Vorteil, daß der Dorn aus Kunststoff besteht, wie dies die Erfindung in Ausgestaltung vorsieht. Der gesamte Verschluß läßt sich dann in günstiger Weise spritzgußtechnisch herstellen.

In vorteilhafter Weiterbildung der Erfindung ist diese weiterhin dadurch gekennzeichnet, daß die Kanüle eine die Mündungsöffnung des Behälters in längsaxialer Richtung querschnittlich verkleinernde Kanülenaustrittsöffnung aufweist. Hierdurch wird innerhalb der Kanüle ein Auffangraum für - beispielsweise beim erstmaligen Durchstechen der Membran - eventuell aus dem Behälter (Tube) austretendes Produkt, beispielsweise Klebstoff, geschaffen. Vorzugsweise weist der Bereich der Kanülenausgangsöffnung den geringsten Öffnungsquerschnitt der Durchgangsöffnung auf, so daß in diesem Bereich der Dichtsitz zwischen Verschlußelement und Kanülenaustrittsöffnung auf einer relativ kleinen Fläche ausgebildet werden kann.

Schließlich sieht die Erfindung in weiterer Ausgestaltung vor, daß die Verschlußkappe an der Kanüle mittels Schraubverbindung befestigt ist. Dies ermöglicht eine einfache Handhabung des Behälters/der Tube zum Freilegen der Kanülenaustrittsöffnung und zur Entnahme des Behälterinhaltes durch einfaches Abschrauben der Verschlußkappe. Die Kanüle verbleibt auf dem Behälter/der Tube.

Insgesamt wird durch die Erfindung ein verbessertes System von membranverschlossenem Behälter mit darauf aufgesetztem Verschluß geschaffen, der weiterhin die Vorteile des in der DE-A-41 26 477 - auf deren Offenbarungsgehalt diesbezüglich ausdrücklich Bezug genommen wird - aufweist, aufgrund der Weiterbildungen aber handhabungs- und benutzerfreundlicher ausgebildet ist. Die Gefahr eines unbeabsichtigten Austrittes des Behälterinhaltes und insbesondere bei Klebstoff die Gefahr des Austrocknens des Behälterinhaltes sowie des Verklebens zwischen Kanüle und Verschlußkappe ist deutlich reduziert.

Die Erfindung ist nachstehend anhand der Zeichnung beispielsweise näher erläutert. Diese zeigt in
- Fig. 1: eine Querschnittsdarstellung des Behälters mit aufgesetzter Kanüle und aufgeschraubter Verschlußkappe mit dem Dorn in Ausgangsstellung und in
- Fig. 2: den Behälter mit aufgesetzter Kanüle und aufgeschraubter Verschlußkappe mit Dorn in Öffnungsstellung.

Bei dem aus den Fig. 1 und 2 ersichtlichen Behälter 1, der in teilweise geschnittener Darstellung gezeigt ist, handelt es sich im Ausführungsbeispiel um eine Aluminiumtube. Derartige Tuben finden beispielsweise mit Klebstoff, insbesondere Cyanacrylat, befüllt Verwendung. Der Tubenhals 2 umgibt die Mündungsöffnung 3 des Behälters 1. In der Mündungsöffnung 3 ist eine dünne, folienartige Membran 4, vorzugsweise aus Aluminium, ausgebildet. Die Membran 4 verschließt den Behälterinnenraum dicht gegenüber der äußeren Umgebung. Auf dem Tubenhals 2 ist an der Mündungsöffnung 3 eine insgesamt mit 5 bezeichnete Kanüle unverlierbar befestigt. Die Kanüle 5 besteht aus einem länglichen, mit einer längsaxialen Durchgangsöffnung 6 versehenen Kanülenoberteil 7 und einem einstückig daran angeordneten, topfförmigen Kanülenunterteil 8. Die Innenfläche des Kanülenunterteiles 8 ist an die äußere Form des Tubenhalses 2 angepaßt. Endseitig weist das Kanülenunterteil 8 an seiner Innenfläche einen ringförmig umlaufenden Wulst 9 auf, der in eine am Tubenhals 2 ausgebildete, ringförmige umlaufende Nut 10 des Behälters/Tube 1 eingreift. Der Wulst 9 ist in die Nut 10 eingeprellt, so daß auf diese Weise die Kanüle 5 unverlierbar an den Behälter 1 befestigt ist. Die längsaxiale Durchgangsöffnung 6 der Kanüle 5 endet endseitig als Kanülenaustrittsöffnung 11.

Auf ihrer Außenfläche weist die Kanüle 5 ein Außengewinde 12 auf. Dieses Außengewinde steht im Eingriff mit dem Innengewinde 13 einer auf die Kanüle 5 aufgeschraubten und insgesamt mit 14 bezeichneten Verschlußkappe. Die insgesamt in etwa zylinderförmig ausgebildete Verschlußkappe 14 liegt in auf die Kanüle 5 vollständig aufgeschraubtem Zustand mit an ihrer Unterseite ausgebildeten Stegen 15 auf einer oberseitigen Kante des Kanülenunterteiles 8 auf. Die Verschlußkappe 14 ist innenseitig hohl bzw. mit einem die gesamte Verschlußkappe 14 längsaxial durchziehenden Durchgangskanal versehen. Der Durchgangskanal besteht aus einem das Innengewinde 13 aufweisenden, unteren Innenraumbereich 16, dessen Durchmesser größer als der Außendurchmesser des Kanülenoberteils 7 in diesem Bereich ist. An den Innenraumbereich 16 schließt sich ein demgegenüber verengter Bereich 17 an, der bei auf die Kanüle 5 aufgeschraubter Verschlußkappe 14 relativ eng an der in diesem Bereich endenden Kanülenspitze anliegt. Oberhalb des Bereiches 17 ist in der Verschlußkappe 14 eine gegenüber dem Bereich 17 durchmessermäßig erweiterte Vertiefung 18 ausgebildet. Der Grund der Vertiefung 18 ist als kanalförmige Durchtrittsöffnung 19 zum Bereich 17 ausgebildet. Die Vertiefung 18 ist im wesentlichen zylinderförmig mit kalottenförmigem Bodenbereich gestaltet. Die Vertiefung 18 ist von einem zylinderförmigen Wandbereich 20 der Verschlußkappe 14 umgeben, welcher seinerseits von einer ringspaltförmigen Vertiefung 21 umgeben ist. Die ringspaltförmige Vertiefung 21 endet in Höhe des Innenraumbereiches 17 der Verschlußkappe 14. Der relativ dünn ausgebildete Wandbereich 20 weist eine begrenzte Flexibilität und elastische Dehnbarkeit auf. In der Vertiefung 18 ist das Kopfelement 22 eines insgesamt mit 23 bezeichneten nadelförmigen Dornes angeordnet. Das Kopfelement 22 besteht aus einem zylinderförmigen Mittelteil, einem daran anschließenden Oberteil 24 mit im Sinne einer Querschnittsverringerung des Kopfelementes 22 ausgebildeter, querschnittlich bogenförmig gerundeter Außenfläche und einem am entgegengesetzten Ende ausgebildeten Unterteil 25 mit halbkugelförmiger Oberfläche. Von seiner Dimensionierung her ist das Kopfelement derart ausgebildet, daß es sich mit seinen Teilen 22, 24 und 25 vollständig in die Vertiefung 18 einführen läßt. Im Übergang vom Mittelteil zum Unterteil 25 weist das Kopfelement 22 eine ringförmig umlaufende Nut 26 auf, in die ein am oberen Innenrand der Vertiefung 18 ausgebildeter, ringförmiger Wulst 27 in der in Fig. 1 dargestellten Ausgangsstellung des nadelförmigen Dornes 23 eingreift. Auf diese Weise ist der Dorn 23 in seiner in Fig. 1 gezeigten Ausgangsstellung fixiert, aber wie nachstehend beschrieben dennoch längsaxial bewegbar, in der Vertiefung 18 der Verschlußkappe 14 gehalten. Der Dorn 23 weist weiterhin einen Nadelteil 28 auf, der an dem Kopfelement 22 befestigt ist. Der Nadelteil 28 weist einen Durchmesser auf, der geringfügig kleiner ist als der Durchmesser der Kanülendurchgangsöffnung 6 im Bereich der Kanülenaustrittsöffnung 11, so daß der Nadelteil 28 im Bereich der Kanülenaustrittsöffnung 11 mit seiner Außenfläche an der Innenfläche der Kanülendurchgangsöffnung 6 anliegt. Das Kopfelement 22 weist einen deutlich größeren Durchmesser als das Nadelteil 28 auf, so daß das Kopfelement 22 gegenüber dem Nadelteil 28 deutlich verdickt ausgebildet ist. Im Übergangsbereich zwischen Kopfelement 22 und Nadelteil 28 ist ein Verschlußelement 29 ausgebildet, das einen kleineren Durchmesser als das Kopfelement 22, aber einen größeren Durchmesser als der Nadelteil 28 aufweist und das zum Nadelteil 28 hin mit seiner Außenwandfläche 30 konisch auf den Außendurchmesser des Nadelteiles zuläuft. Dieser Bereich ist mit dem Bezugszeichen 30 versehen. Die an die Vertiefung 18 angrenzend ausgebildete Durchtrittsöffnung 19 ist in ihrem Durchmesser und ihrer Längserstreckung derart dimensioniert, daß der zylinderförmige Bereich des Verschlußelementes 29 einführbar ist, wobei die Außenfläche des zylindrischen Bereiches des Verschlußelementes 29 und die Innenwandfläche der Durchtrittsöffnung 19 dann sich berührend aneinanderliegen, wie dies aus Fig. 2 ersichtlich ist. An der Innenwand der Kanülenspitze ist im Bereich der Kanülenaustrittsöffnung 11 ein Innenwandbereich 31 mit zum konischen Wandbereich 30 des Verschlußelementes 29 gegenkonischem Verlauf ausgebildet. Auch die Wandbereiche 30 und 31 liegen bei der in Fig. 2 dargestellten Öffnungsstellung des Dornes 23 in die Kanülenaustrittsöffnung 11 abdichtender Weise aneinander an. Oberseitige ist an dem Dorn 23 ein pilzförmiger Kopfbereich 32 ausgeformt. Insgesamt ist der nadelförmige Dorn 23 zwar fixiert, aber in längsaxialer Richtung bewegbar an der Verschlußkappe 14 befestigt. In seiner Längserstreckung ist der Dorn 23 derart dimensioniert, daß in der in Fig. 1 dargestellten Ausgangsstellung die Spitze des Nadelteiles 28 kurz oberhalb der Membran 4 endet und das entgegengesetzte Ende aus der Oberseite der Verschlußkappe 14 hervorsteht.

Die Fig. 1 zeigt den Behälter 1 mit aufgesetzter Kanüle 5 und der den nadelförmigen Dorn 23 aufweisenden, auf die Kanüle 5 aufgeschraubten Verschlußkappe in der Ausgangsstellung vor einer ersten Ingebrauchnahme. Zur Ingebrauchnahme wird auf den Kopfbereich 32 ein Druck in Richtung des Pfeiles 33 ausgeübt. Bei Überschreiten einer Kraft von 25 - 50 N wird die rastende Verbindung zwischen Wulst 27 und Nut 26 aufgrund der elastischen Nachgiebigkeit des Wandbereiches 20 gelöst und der nadelförmige Dorn 23 in längsaxialer Richtung bewegt, bis der Dorn 23 die in Fig. 2 dargestellte Öffnungsstellung erreicht hat. In dieser Öffnungsstellung hat die Spitze des Nadelteiles 28 die Membran durchstochen und damit eine Austrittsöffnung für den Behälterinhalt geschaffen. Gleichzeitig liegen das Unterteil 25 des Kopfelementes 22 an dem kalottenförmigen Bodenbereich der Vertiefung 18, der zylindrische Bereich des Verschlußelementes 29 an der die Durchtrittsöffnung 19 umgebenden Verschlußkappenwand und der konische Wandbereich 30 des Verschlußelementes 29 an dem gegenkonisch ausgebildeten Wandbereich 31 im Bereich der Kanülenaustrittsöffnung 11 in berührender Verbindung an. Der Behälterinhalt, beispielsweise ein Klebstoff, kann somit zwar in die Durchgangsöffnung 6 der Kanüle 5 ein-, aber nicht aus der Kanüle 6 austreten. In dieser Öffnungsstellung wird der Dorn 23 dadurch fixiert gehalten, daß der Wulst 27 nunmehr mit ausreichender Preßkraft und entsprechendem Reibschluß auf der bogenförmig gerundeten Oberfläche des Oberteiles 24 des Kopfelementes 22 aufliegt. Dieser Preßsitz ist so fest, daß beim Ab- und Aufschrauben der Verschlußkappe 14 von der Kanüle 5 der Dorn 23 innerhalb der Verschlußkappe 24 nicht mehr längsaxial bewegbar ist. In der in Fig. 2 dargestellten Öffnungsstellung verbleibt der Dorn 23 bis zur vollständigen Entleerung des Behälters 1. Zur Entnahme von Produkt aus dem Behälter 1 wird die Verschlußkappe 14 von der Kanüle 5 abgeschraubt. Zusammen mit der Verschlußkappe 14 wird der Dorn 23 aus der Kanüle 5 entfernt, so daß die Kanülenaustrittsöffnung 11 für eine Produktentnahme geöffnet ist. Nach der Produktentnahme wird der Nadelteil 28 des Dornes 23 wieder in die Kanülenaustrittsöffnung 11 eingeführt und die Verschlußkappe 14 auf die Kanüle 5 aufgeschraubt. Dieser Vorgang des Auf- und Abschraubens der Verschlußkappe 14 wird nun jedesmal durchgeführt, wenn Produkt entnommen bzw. der Behälter 1 anschließend wieder verschlossen werden soll. Nach der erst- und einmaligen Bewegung des Dornes 23 aus seiner Ausgangsstellung (Fig. 1) in seine Öffnungsstellung (Fig. 2) wird dieser nicht mehr relativ zur Verschlußkappe 14 bewegt. Er verbleibt in seiner Öffnungsstellung. Die Mündungsöffnung 3, die Durchgangsöffnung 6, der Bereich 17 und die Vertiefung 18 mit Durchtrittsöffnung 19 sind konzentrisch zur Längsachse 34 angeordnet. Die Verschlußelemente Verschlußkappe 14, nadelförmiger Dorn 23 und Kanüle 5 sind als Spritzgußteile aus Kunststoff gefertigt.

Der Bereich 30 des Verschlußelementes 29 und der gegenkonische Bereich 31 der Kanüle 5 können auch andere geometrische Formen aufweisen, beispielsweise als gerundete Flächen ausgebildet sein. Ebenso ist es möglich, die Kanüle 5 durch Verschweißen oder Verkleben unverlierbar am Behälterhals 2 zu befestigen.

## Patentansprüche

1. Behälter (1), insbesondere Tube, mit membranverschlossener Mündungs-Öffnung (3) und einer unverlierbar an der Mündungsöffnung (3) befestigten Kanüle (5) mit längsaxialer Durchgangsöffnung (6) und einer an der Kanüle (5) lösbar befestigten Verschlußkappe (14) mit einem bewegbar in der Durchgangsöffnung (6) der Kanüle (5) geführten nadelförmigen Dorn (23), der mit seinem gegenüber seinem Nadelteil (28) verdickten Kopfelement (22) in einer mit Durchtrittsöffnung (19) zur Kanüle (5) versehenen Vertiefung (18) der Verschlußkappe (14) in einer Ausgangsstellung gehalten und in eine die Membran (4) durchstoßende Öffnungsstellung axial bewegbar und in dieser fixiert gehalten ist,
**dadurch gekennzeichnet,**
daß die Vertiefung (18) an ihrer Oberseite innenseitig einen umlaufenden Wulst (27) aufweist, der in der Ausgangsstellung des Dornes (23) in eine umlaufende Nut (26) des Kopfelementes (22) eingreift und der in der die Membran (4) durchstoßenden Öffnungsstellung des Dornes (23) das Kopfelement (22) an seinem Oberteil (24) im Bereich einer Querschnitts-Verringerung erfaßt und mittels Reibschluß gegen axiale Bewegbarkeit fixiert und daß an dem Dorn (23) zwischen Kopfelement (22) und Nadelteil (28) ein Verschlußelement (29) ausgebildet ist, welches in der fixierten, die Membran (4) durchstoßenden Öffnungsstellung des Dornes (23) dichtend an der Kanalaustrittsöffnung (11) anliegt.

2. Behälter nach Anspruch 1,
**dadurch gekennzeichnet,**
daß das Verschlußelement (29) einen konischen oder gerundeten Außenflächenbereich (30) aufweist, welcher in der die Membran (4) durchstoßenden Öffnungsstellung dichtend an einem entsprechend gegenkonisch oder gegenläufig gerundet ausgebildeten Innenwandbereich (31) der Kanülenaustrittsöffnung (11) anliegt.

3. Behälter nach Anspruch 1 oder 2,
**dadurch gekennzeichnet,**
daß das Verschlußelement (29) in der die Membran (4) durchstoßenden Öffnungsstellung des Dornes (23) dichtend an der die Durchtrittsöffnung (19) umgebenden Verschlußkappenwand anliegt.

4. Behälter nach einem der vorangehenden Ansprüche,
**dadurch gekennzeichnet,**
daß der Dorn (23) aus Kunststoff besteht.

5. Behälter nach einem der vorangehenden Ansprüche,
**dadurch gekennzeichnet,**
daß die Kanüle (5) eine die Mündungsöffnung (3) des Behälters (1) in längsaxialer Richtung querschnittlich verkleinernde Kanülenaustrittsöffnung (11) aufweist.

6. Behälter nach einem der vorangehenden Ansprüche,
**dadurch gekennzeichnet,**
daß die Verschlußkappe (14) an der Kanüle (5) mittels Schraubverbindung (12, 13) befestigt ist.

## Claims

1. A container (1), more particularly a tube, comprising a membrane-sealed mouth (3) and a cannula (5) - with a bore (6) extending over its longitudinal axis - inseparably fixed to the mouth (3) and a closure cap (14) releasably fixed to the cannula (5) with a needle-like spike (23) which is guided for displacement in the bore (6) of the cannula (5) and which is held by its head element (22) - thicker than its needle element (28) - in a starting position in a recess (18) of the closure cap (14) provided with an access opening (19) to the cannula (5), being designed for axial displacement into and fixing in an opening position piercing the membrane (4), characterized in that, at its upper end, the recess (18) is formed internally with an encircling bead (27) which, in the starting position of the spike (23), engages in an encircling groove (26) of the head element (22) and, in the membrane (4)-piercing opening position of the spike (23), grips the head element (22) of the spike (23) on the upper part (24) in the vicinity of a reduction in cross-section of the head element (22) and fixes it against axial displaceability by friction and in that a closure element (29) is formed on the spike (23) between the head element (22) and the needle element (28) and bears sealingly against the cannula outlet opening (11) in the membrane (4)-piercing opening position of the spike (23).

2. A container as claimed in claim 1, characterized in that the closure element (29) has a conical or rounded outer surface (30) which, in the membrane (4)-piercing opening position, bears sealingly against a correspondingly counter-conical or oppositely rounded inner wall surface (31) of the cannula outlet opening (11).

3. A container as claimed in claim 1 or 2, characterized in that, in the membrane (4)-piercing opening position of the spike (23), the closure element (29) bears sealingly against the wall of the closure cap surrounding the opening (19).

4. A container as claimed in any of the preceding claims, characterized in that the spike (23) is made of plastic.

5. A container as claimed in any of the preceding claims, characterized in that the cannula (5) has an outlet opening (11) which reduces the cross-section of the mouth (3) of the container in the longitudinally axial direction.

6. A container as claimed in any of the preceding claims, characterized in that the closure cap (14) is fixed to the cannula (5) by screwthreads (12, 13).

## Revendications

1. Collecteur, en particulier tube, avec un orifice d'entrée (3), avec une canule (5) fixée de manière imperdable à l'orifice d'entrée (3) ayant une ouverture de passage (6) selon l'axe longitudinal et avec un capuchon (14) fixé mais détachable de la canule (5) ayant un poinçon (23) en forme d'aiguille guidé mobile dans l'ouverture de passage (6) de la canule (5), qui est maintenu par son élément de tête (22) épaissi par rapport à sa partie d'aiguille (28) dans une cavité (18) du capuchon (14) munie d'un orifice de passage (19) de la canule (5), dans une position de sortie et est mobile axialement dans une position d'ouverture traversant la membrane (4) et maintenu fixé dans celle-ci,
caractérisé en ce que
- la cavité (18) comporte, à sa partie supérieure côté interne, un bourrelet (27) circulaire qui s'encliquette dans la position de sortie du poinçon (23) dans une rainure circulaire (26) de l'élément de tête (22) et qui saisit, dans la position d'ouverture du poinçon (23) traversant la membrane (4), l'élément de tête (22) à sa partie supérieure (24) au niveau d'un rétrécissement de section transversale et le fixe au moyen d'une liaison par friction contre une mobilité axiale, et
- sur le poinçon (23), entre l'élément de tête (22) et la partie d'aiguille (28), est réalisé un élément de blocage (29) qui adhère dans la position d'ouverture du poinçon (23) fixée, traversant la membrane (4) en assurant l'étanchéité, contre l'ouverture de sortie du canal (11).

2. Collecteur selon la revendication 1,
caractérisé en ce que
l'élément de blocage (29) comporte une zone de surface extérieure conique ou arrondie (30) qui adhère dans la position d'ouverture transperçant la membrane (4) en assurant l'étanchéité contre une zone de paroi interne (31) de l'orifice de sortie de la canule (11) réalisée de manière contre-conique correspondante ou arrondie de manière opposée.

3. Collecteur selon la revendication 1 ou 2,
caractérisé en ce que
l'élément de blocage (29) adhère dans la position d'ouverture du poinçon (23) transperçant la membrane (4) en assurant l'étanchéité à la paroi du capuchon entourant l'ouverture de passage (19).

4. Collecteur selon une des revendications précédentes,
caractérisé en ce que
le poinçon (23) est constitué de manière plastique.

5. Collecteur selon une des revendications précédentes,
caractérisé en ce que
la canule (5) comporte une ouverture de sortie de canule (11) réduisant, en section transversale dans le sens longitudinal de l'axe, l'ouverture d'entrée (3) du collecteur (1).

6. Collecteur selon une des revendications précédentes,
caractérisé en ce que
le capuchon (14) est fixé à la canule (5) au moyen d'une liaison par vis (12, 13).
